# EUROPÄISCHE PATENTSCHRIFT

(11) **EP 2 735 687 B1**
(45) Veröffentlichungstag und Bekanntmachung des Hinweises auf die Patenterteilung: **31.07.2019**
(21) Anmeldenummer: 13193315.2
(22) Anmeldetag: 18.11.2013
(51) Int. Cl.: E06B 3/58, E06B 3/22, E06B 3/54, E06B 3/62, E06B 3/263

(54) **Fenster oder Tür oder Fassadenelement**
Window, door or fassade element
Élément de Fenêtre, porte ou facade

(30) Priorität: 26.11.2012 DE 202012104587 U
(43) Veröffentlichungstag der Anmeldung: 28.05.2014
(73) Patentinhaber: SCHÜCO International KG, 33609 Bielefeld (DE)
(72) Erfinder: Hanke, Carsten, 33729 Bielefeld (DE); Stier, Helge, 32051 Herford (DE)
(74) Vertreter: Specht, Peter

(56) Entgegenhaltungen:
- EP-A2- 1 659 254
- DE-U1-202005 009 450
- DE-U1-202008 014 208

## Beschreibung

Die vorliegende Erfindung betrifft ein Fenster oder eine Tür oder ein Fassadenelement mit einem Rahmen nach dem Oberbegriff des Anspruchs 1.

Derartige Elemente sind aus dem Stand der Technik bekannt, so aus der gattungsgemäßen DE 20 2005 009 450 U1. Dort ist eine Glasdichtung mit einem Sperrelement versehen, dass sich seitlich der Scheibe erstreckt und eine Sperre für eine Glasverklebung bilden soll, wobei auch Schlitze oder dgl. vorgesehen sein können, so dass Wasser durch die Sperre treten kann. Nachteilig ist, dass das Sperrelement dazu neigt, sich durch den Einfluss des Klebstoffs von der Scheibe wegzubiegen, was auch zu einer Verstopfung der vorgesehenen Wasserableitung führen kann.

In der EP 1 744 003 A wird ein Flügel für ein Fenster oder eine Tür mit einem Profilrahmen offenbart, der einen eine Isolierverglasung aufnehmenden Falz mit einer die Isolierverglasung stirnseitig aufnehmenden Umfangsfläche bildet. Am Falzgrund ist eine elastische Rippe befestigt, die an der Isolierverglasung anliegt. Die Rippe ist in einem umlaufenden Spalt zwischen der Isolierverglasung und dem Profilrahmen zumindest längenabschnittsweise vorhanden. Die Isolierverglasung wird mit einer vorzugsweise wenigstens abschnittsweise vorgesehenen Klebstoffschicht am Profilrahmen befestigt. Dabei ist die Rippe als eine weichelastische und dehnbare Dichtung ausgebildet und mit den Profilholmen des Profilrahmens koextrudiert. Die Dichtung liegt an der Isolierverglasung stirnseitig an und ist in den Eckbereichen, in denen die Profilholme aneinanderstoßen, durchgehend verschweißt. An dieser Konstruktion ist problematisch, dass die Dichtung dazu führt, dass sich Kondensat im Falzbereich sammeln kann, welches von dort nicht oder nur schwer herausführbar ist.

In der EP 1 659 254 A wird ein Flügel für ein Fenster oder eine Tür mit Profilrahmen, der einen eine Isolierverglasung aufnehmenden Falz bildet. Der Falz weist unter Bildung eines Umfangsspaltes eine die Isolierverglasung stirnseitig umschließende Umfangsfläche und eine den seitlichen Rand der Isolierverglasung übergreifende Falzfläche aus. Die Isolierverglasung wird im Falz durch zumindest eine Kunststoffschicht gehalten. Schräg zur Flügelebene ragt ein Zentrierelement in den o.g. Umfangsspalt hinein, so dass die Isolierverglasung beim Einsetzen in den Falz eine etwa zentrale Ausrichtung innerhalb des Flügels einnimmt. In einer Ausführungsvariante der EP 1 659 254 weist das elastische Zentrierelement einzelne, voneinander durch Lücken beabstandete Finger auf, wobei die Lücken etwa die Breite der Finger aufweisen. Durch die Lücken kann der Klebstoff der Klebstoffschicht an den Zentrierelementen durch die Lücken vorbeifließen und den Raum jenseits des Zentrierelementes ausfüllen. Problematisch an der Lösung der EP 1 659 254 ist, dass die Dosierung der erforderlichen Klebstoffmenge erschwert ist, da der Klebstoff unkontrolliert durch die Lücken in den Zentrierelementen fließen kann.

Der Erfindung liegt daher die Aufgabe zu Grunde, ein Rahmenprofil zu schaffen, das die vorstehend beschriebenen Nachteile überwindet.

Die Erfindung löst die Aufgabe durch den Gegenstand des Anspruch 1.

Danach ist das Sperrelement stoffschlüssig mit einem Falzbereich oder einer Klotzprofilanordnung des Rahmens verbunden, die in den Falzbereich des Rahmens eingesetzt ist. Dabei ist die stoffschlüssige Verbindung zwischen dem Falzbereich und dem Sperrelement durch Ko- oder Post-Ko-Extrusion des Falzbereiches bzw. der Klotzprofilanordnung und des Sperrelementes realisiert. Ferner sind die Schlitze mit einem Schneid- oder Fräswerkzeug eingebracht. Die Schlitze verlaufen sodann von innen nach außen auf die Rahmenprofile zu. Zudem ist die Breite der Schlitze so bemessen, dass einerseits in nicht dichtender Weise das Durchtreten von Wasser und insbesondere die Diffusion von Wasserdampf durch das Sperrelement möglich ist und andererseits die Funktion des Sperrelementes als (undurchlässiger) Sperrriegel gegenüber der Klebstoffschicht im Falzbereich des Profils sicher erfüllt ist. Das Sperrelement ist vorzugsweise umlaufend ausgebildet.

Vorteilhaft ist, zudem dass ein Flügelrahmen oder ein Festverglasungsrahmen in seinem Falzbereich mit einem Sperrelement versehen wird, dass mit entsprechend bemessenen Schlitzen versehen ist, wobei die Schlitze auf dem Umfang des Rahmens verteilt sind.

Vorteilhafterweise weisen die Schlitze im Sperrelement eine Breite "B" auf, für welche gilt: B < 2 mm, vorzugsweise B < 1,5 mm oder sogar < 1mm und besonders vorzugsweise B < 0, 7 mm. Die Schlitze können auch als Schnitt ohne Breite ausgeführt sein, beispielsweise dadurch, dass das Sperrelement ohne Spananfall teildurchtrennt wird. Bei den genannten Breiten wird einerseits noch Wasserdampf aber noch kein Kleber durchgelassen.

In einer weiteren vorteilhaften Ausführung der Erfindung sind die Sperrelemente an den Stoßstellen der Ecken eines aus auf Gehrung geschnittenen und miteinander verschweißten Profilen hergestellten Rahmens nicht vollständig oder gar nicht miteinander verbunden, sondern weisen an der Stoßstelle bevorzugt jedenfalls abschnittsweise einen Schlitz auf.

In einer weiteren vorteilhaften Ausführung der Erfindung weist der Falzbereich des Rahmens bzw. eine darin eingesetzte Klotzprofilanordnung eine dachförmige Kontur auf, an dessen First das Sperrelement stoffschlüssig bevorzugt durch Ko-Extrusion- verbunden ist. Das Fenster kann einen beweglichen Flügel aufweisen oder als Festverglasung ausgebildet sein.

Weitere vorteilhafte Ausführungen des Rahmenprofils sind den Unteransprüchen zu entnehmen.

Ausführungsbeispiele des erfindungsgemäßen Rahmenprofils mit diffusionsoffener Konvektionsbremse sind in der Zeichnung dargestellt und werden im Folgenden näher beschrieben, wobei auch weitere Vorteile erläutert werden. Es zeigen:
- Fig. 1: in Fig. 1 a eine Schnittdarstellung eines Fensterflügels mit Blend- und Flügelrahmen sowie Verglasung im eingebauten Zustand und der diffusionsoffenen Konvektionssperre und in Fig. 1b eine Schnittdarstellung einer Festverglasung mit diffusionsoffener Konvektionssperre;
- Fig. 2: in Fig. 2a eine perspektivische Darstellung eines ersten erfindungsgemäßen Flügelrahmenprofils, dass konfektioniert und an den Ecken auf Gehrung geschnitten und zusammengefügt einen Flügelrahmen bildet, der eine erfindungsgemäße diffusionsoffener Konvektionssperre aufweist, in Fig. 2b eine Ausschnittsvergrößerung aus Fig. 2a und in Fig. 2c bis 2f Varianten des als Ausschnittsvergrößerung dargestellten Eckbereiches aus Fig. 2a.
- Fig. 3: in Fig. 3a eine perspektivische Darstellung einer erfindungsgemäßen Festverglasung und in Fig. 3b eine Ausschnittsvergrößerung aus Fig. 3a.

Figur 1 zeigt einen Schnitt durch ein Fenster 1 oder eine Tür.

Das Fenster 1 bzw. die Tür weist einen Blendrahmen aus Blendrahmenprofilen 2 aus Kunststoff auf. Jedes Blendrahmenprofil 2 ist als einstückiges, in sich vollständig geschlossenes, hohles Profil ausgebildet und weist einen Grundquerschnitt auf, der durch ein "L" beschreibbar ist. Das Blendrahmenprofil 2 ist vorzugsweise aus einem harten Kunststoff, wie z.B. PVC durch Extrusion hergestellt. Das Blendrahmenprofil 2 weist wenigstens einen Hohlraum 3 auf und eine oder mehrere Versteifungstreben 4 durchzogen ist. Darüber hinaus weist das Blendrahmenprofil 2 in seinem Hohlraum 3 vorzugsweise wenigstens ein separates Versteifungsprofil 5 auf. Das Versteifungsprofil 5 ist hier als ein offenes Profil ausgeführt, dessen Grundgeometrie durch ein "C" beschreibbar ist. Das Versteifungsprofil 5 ist vorzugsweise aus einem metallischen Werkstoff hergestellt. Es können jedoch auch andere geeignete Werkstoffe für die Herstellung des Versteifungsprofils 5 verwendet werden.

Das Fenster 1 bzw. die Tür weist ferner einen Flügelrahmen aus Flügelrahmenprofilen 6 auf. Vorzugsweise jedes Flügelrahmenprofil 6 ist als einstückiges, in sich vollständig geschlossenes, hohles Profil aus Kunststoff ausgebildet. Die Flügelrahmenprofile 6 sind vorzugsweise an den Ecken des Flügelrahmens auf Gehrung zugeschnitten und miteinander verschweißt.

Die nachfolgenden Beschreibungen sind nicht auf einen Flügelrahmen beschränkt sondern auch auf einen Festverglasungsrahmen anzuwenden bzw. zu übertragen. Eine solche Variante zeigt Fig. 1b, wobei aber auch sämtliche Varianten der Diffusionssperre an einer Festverglasung realisierbar sind.

Die Flügelrahmenprofile 6 weisen hier einen Grundquerschnitt auf, der durch ein liegendes "Z" beschreibbar ist. Das Flügelrahmenprofil 6 ist vorzugsweise aus einem harten Kunststoff, wie z.B. PVC durch Extrusion hergestellt. Das Flügelrahmenprofil 6 weist wenigstens einen Hohlraum 7 auf, der von einer oder mehreren Versteifungstreben 8 durchzogen ist. Darüber hinaus weist das Flügelrahmenprofil 6 in seinem Hohlraum 7 wenigstens ein Versteifungsprofil 9 auf. Das Versteifungsprofil 9 ist beispielsweise ein mehrfach gefaltetes Profil, dessen Grundgeometrie durch ein "L" beschreibbar ist. Das Versteifungsprofil 9 ist vorzugsweise aus einem metallischen Werkstoff hergestellt. Es können jedoch auch andere geeignete Werkstoffe für die Herstellung des Versteifungsprofils 9 verwendet werden.

Die Blendrahmenprofile 2 und die Flügelrahmenprofile 6 bilden im geschlossenen Zustand des Fensters 1 bzw. der Tür einen Falzraum 10 aus. Weiterhin weisen das Blendrahmenprofil 2 und die Flügelrahmenprofile 6 vorzugsweise eine oder mehrere hier T-förmige Nuten 11, 14 auf. Die Nut 11 im Blendrahmenprofil 2 nimmt eine Dichtung 12 auf, die einen Spalt 13 zwischen Blendrahmenprofil 2 und Flügelrahmenprofil 6 abdichtet. Durch diese Dichtung 12 wird ein Gebäudeinnenraum gegen den Falzraum 10 abgedichtet. Die Nut 14 im Flügelrahmenprofil 6 nimmt eine Dichtung 15 auf, die einen Spalt 16 zwischen Flügelrahmenprofil 6 und Blendrahmenprofil 2 abdichtet. Durch diese Dichtung 15 wird der Falzraum 10 gegen Witterungseinflüsse von außen abgedichtet.

Das Flügelrahmenprofil 6 weist darüber hinaus einen Falzbereich 17 auf, in das ein Flächenelement 18, wie z.B. eine Isolierglasscheibe eingestellt ist. Um das Flächenelement 18 in im Bezug auf Figur 1 vertikaler Richtung vorpositionieren zu können, ist in den Falzbereich 17 eine Klotzprofilanordnung 19 eingesetzt.

Eine weitere Nut 20 im Bereich der oberen Innenseite des Flügelrahmenprofils 6 nimmt eine raumseitige Dichtung 21 auf, mit der der innere Spalt zwischen Flächenelement 18 und Flügelrahmenprofils 6 abgedichtet wird. In einer weiteren Nut 22 im Flügelrahmenprofil 6 greift eine Glashalteleiste ein. Die Glashalteleiste 23 ist mit einer äußeren Dichtung 24 versehen, die den äußeren Spalt zwischen Flächenelement 18 und Glashalteleiste 23 abgedichtet wird.

Die im Falzbereich 17 des Flügelrahmenprofils 6 angeordnete Klotzprofilanordnung 19 greift an der Seite der Glashalteleiste 23 unter einen Befestigungssteg 25 ein. Raumseitig schließt der Falzbereich 17 mit einem Übergangsradius 26 in Form einer Hinterschneidung 27, die in die vertikal nach oben führende Erstreckungsrichtung des Flügelrahmenprofils 6 weitergeführt ist. Derart ergibt sich insgesamt ein Konturzug, der an einen Freistich erinnert, wie er aus der Zerspanungstechnik bekannt ist.

Die Klotzprofilanordnung 19 weist ein Federelement 28 auf. Das Federelement 28 schmiegt sich im montierten Zustand der Klotzprofilanordnung 19 unter Spannung konturkongruent in die Hinterschneidung 27, so dass die Klotzprofilanordnung 19 im Zusammenspiel mit dem Befestigungssteg 25 in beiden horizontalen Richtungen translatorisch sowie rotatorisch um einen gedachten Drehpunkt an der Spitze des Befestigungsstegs 12 festgelegt ist und somit sicher auf dem Fensterflügelprofil 4 positioniert ist.

Die Klotzprofilanordnung 19 weist auf der dem Flächenelement 18 zugewandten Seite eine dachförmige Kontur 29 auf. Am Firstpunkt der dachförmigen Kontur 29 ist ein Sperrelement 30 angeordnet, das mit der Klotzprofilanordnung 19 vorzugsweise stoffschlüssig verbunden ist.

Grundsätzlich kann das Sperrelement 30 auch direkt mit dem Falzbereich 17 des Flügelrahmenprofils 6 stoffschlüssig verbunden sein, so dass eine separate Klotzprofilanordnung 19 -wie in Fig. 1 dargestellt und oben beschrieben- grundsätzlich auch entfallen kann. Insofern ist die Darstellung in Fig. 1 mit Klotzprofilanordnung 19 lediglich beispielhaft und im Sinne der Erfindung keinesfalls einschränkend zu sehen.

Das (vorzugsweise umlaufende) Sperrelement 30 dient u.a. auch als Konvektionssperre für den Wärmetransport, wobei das Wärmeträgermedium üblicherweise Luft ist. Damit das Sperrelement 30 seine Funktion erfüllen kann, wird an jeder Seite für das Sperrelement 30 vorzugsweise ein Kunststoffwerkstoff mit elastischen, insbesondere weichelastischen Eigenschaften gewählt. Es können aber für ein erfindungsgemäßes Sperrelement 30 auch andere geeignete Werkstoffe gewählt werden, wesentlich sind dabei die elastischen oder vorzugsweise weichelastischen Eigenschaften. Die stoffschlüssige Verbindung zwischen Sperrelement 30 und Klotzprofilanordnung 19 kann dabei in besonders vorteilhafter Weise durch Ko-Extrusion erfolgen. Es sind aber auch andere Fügetechnologien zur Herstellung einer stoffschlüssigen Verbindung beider Elemente möglich.

Das Flächenelement 18 wird im Falzbereich 17 des Flügelrahmenprofils 6 durch eine Klebstoffschicht 31 getragen. Das Sperrelement 30 hat demzufolge auch die Funktion eines Sperrriegels gegenüber der Klebstoffschicht 31 zu erfüllen. Durch das Sperrelement 30 wird also verhindert, dass der aufgebrachte Klebstoff der Klebstoffschicht 31 beim Einstellen des Flächenelementes 18 unkontrolliert durchtreten kann, wodurch eine exakte Positionierung des Flächenelementes 18 in Vertikalrichtung erheblich erschwert wird. Darüber hinaus dient das Sperrelement 30 der Zentrierung des Flächenelementes 18 bei dessen Montage in den Falzbereich 17 des Flügelrahmenprofils 6. Insgesamt sind an einem umlaufenden Rahmen vier der Sperrelemente 30 vorgesehen, die in den Gehrungsbereichen aneinander zur Anlage kommen. Sie können dann im Gehrungsbereich miteinander verschweißt sein. Alternativ kann eines der Sperrelemente zum Gehrungsbereich hin auch ganz oder teilweise einen der Schlitze 32 aufweisen. Schließlich ist denkbar, in dem zuvor verbunden Gehrungsbereich der Sperrelemente 30 diese miteinander verbundenen Sperrelemente 30 wieder voneinander zu trennen.

Das Sperrelement 30 ist in Bezug auf den Flügelrahmen mit einem oder mehreren Schlitzen 32 versehen, welche Dampf und vorzugsweise Wasser durchtreten lassen, nicht aber Klebstoff.

Die Schlitze 32 sind erfindungsgemäß in ihrer Breite so bemessen, dass einerseits in nicht dichtender Weise die Diffusion von Wasserdampf durch das Sperrelement 30 ermöglicht wird -so dass die Kondensation von Wasserdampf im Falzbereich 17 des Flügelrahmenprofils 6 verhindert wird- und andererseits die Funktion des Sperrelementes 30 als Sperrriegel gegenüber der Klebstoffschicht 31 im Falzbereich 17 des Flügelrahmenprofils 6 sicher erfüllt wird, - so dass der Klebstoff der Klebstoffschicht 31 nicht am Sperrelement 30 aus Raumrichtung kommend vorbei fließen kann. Das Sperrelement 30 bildet dementsprechend funktional eine diffusionsoffene Konvektionssperre, die aber keinen Klebstoff durchtreten lässt.

Varianten des Sperrelementes ergeben sich aus den Fig. 2a bis f und 3a und 3b.

Nach einer ersten Variante sind die Sperrelemente 30 an den Ecken des Rahmens nicht miteinander verbunden sind, wenn zur Fertigung des Flügelrahmens die Flügelrahmenprofile 6 und die Klotzprofilanordnung 19 beispielsweise auf Gehrung zugeschnitten werden und miteinander zu einem Flügelrahmen verschweißt werden.

Vorzugsweise wird an der Stoßstelle der Sperrelemente 30 einer der Schlitze 32 ausgebildet (Fig2 und 2a).

Wenn die Schlitze 32 senkrecht zur Haupterstreckungsrichtung der Profile eingeschnitten sind, ergibt sich die Ausgestaltung der Fig. 1a und b. Hier ist im Sperrelement- Eckbereich das Sperrelement senkrecht zu seiner Haupterstreckungsrichtung eingeschnitten.

Hierdurch durchsetzt der Schnitt im Sperrelement den Gehrungsbereich nicht ganz von innen nach außen bis zu den Profilen sondern nur abschnittsweise.

In Fig. 2a und b sowie e und f sind die beiden zueinander winkligen Sperrelemente 30 im Eckbereich nicht miteinander verschweißt worden, so dass im Sperrelementeckbereich die beiden zueinander winklig ausgerichteten Sperrelemente 30 nicht miteinander verbunden sind.

In Fig. 2c sind die beiden zueinander winkligen Sperrelemente 30 im Eckbereich dagegen miteinander verschweißt worden, so dass im Sperrelementeckbereich die beiden zueinander winklig ausgerichteten Sperrelemente abschnittsweise miteinander verbunden sind. Die Schweißnaht 33 erstreckt sich aber nicht bis in den Bereich des abschnittsweise direkt im Gehrungsbereich liegenden Schlitzes 32.

In Fig. 2d sind die beiden zueinander winkligen Sperrelemente 30 im Eckbereich dagegen miteinander verschweißt worden, so dass im Sperrelement-Eckbereich die beiden zueinander winklig ausgerichteten Sperrelemente 30 abschnittsweise miteinander verbunden sind. Die Schweißnaht erstreckt sich auch über den im Gehrungsbereich liegenden Schlitz 32, der derart geschlossen (worden) ist.

In Fig. 2e liegen die beiden winklig zueinander ausgerichteten Sperrelemente aneinander an. In die Sperrelemente 30 ist aber kein Schlitz eingeschnitten worden, der teilweise im Gehrungsbereich liegt. Die Dampf- und Wasserdurchlässigkeit ergibt sich hier direkt im Gehrungsbereich dadurch, dass die zueinander winkligen Sperrelemente 30 nur aneinander liegen. Die bei einem rechteckigen Rahmen vier Sperrelemente bilden zusammen ein übergeordnetes umlaufendes Sperrelement.

In Fig. 2f wurden die beiden an sich über ihre Längserstreckung in Abständen mit Schlitzen 32 versehenen Sperrelemente 30 zwar ursprünglich durch im Gehrungsbereich durch Schweißen miteinander verbunden. Vor dem Einsetzen eines Flächenelementes wie einer Isolierglasscheibe wurde hier aber der Gehrungsbereich eingeschnitten (bzw. geräumt) um einen der Schlitze 32 auszubilden.

Eine ähnliche Lösung zeigt Fig. 3a und 3b. Hier wurden die beiden vor der Montage nicht geschlitzten Sperrelemente 30 zunächst im Gehrungsbereich durch Schweißen miteinander verbunden. Vor dem Einsetzen eines Flächenelementes wie einer Isolierglasscheibe wurde hier aber der Gehrungsbereich eingeschnitten (bzw. geräumt) bzw. wieder geöffnet, um dort jeweils einen Schlitz 32 auszubilden. Damit ist auch eine wasser- und dampfdurchlässige Konstruktion gegeben.

Wenn längsverteilt an den Sperrelementen mehrere Schlitze 32 vorgesehen sind, werden diese bevorzugt direkt im Anschluss an einen Ko- oder Post-Koextrusionsvorgang mit einem Schneidwerkzeug vorzugsweise automatisiert beabstandet eingebracht. z.B. mit Hilfe eines rotierenden Messers, das entsprechend getaktet angehoben und abgesenkt wird. Es ist aber auch denkbar, sie manuell einzuschneiden oder nachträglich hinein zu fräsen (Fig. 2f).

Fig. 1b zeigt eine Festverglasung mit einem Rahmen bestehend aus mehreren Rahmenprofilen 2 aus Kunststoff, die an den Ecken des Rahmens auf Gehrung zugeschnitten sind und miteinander verschweißt sind und ferner einen Falzbereich 17 aufweisen, in den ein Flächenelement 18, insbesondere eine Isolierglasscheibe, eingesetzt ist, wobei der Falzbereich 17 wenigstens ein Sperrelement 30 aufweist und zwischen Falzbereich 17 und Flächenelement 18 ferner vorzugsweise eine Klebstoffschicht 31 eingebracht ist, wobei das Sperrelement 30 mit in Längsrichtung der Rahmenprofile jeweils verteilten Schlitzen versehen ist. Das Rahmenprofil 2 entspricht dem Blendrahmenprofil aus Fig. 1a. Es weist vorteilhaft eine Nut auf, in welche die Glashalteleiste 23 eingreift, so dass das Flächenelement gehalten werden kann.

Dabei ist die Breite der Schlitze 32 wiederum so bemessen, dass einerseits in nicht dichtender Weise die Diffusion von Wasserdampf durch das Sperrelement 30 ermöglicht ist und andererseits ein Sperrriegel gegenüber der Klebstoffschicht 31 im Falzbereich 17 des Flügelrahmenprofils 6 gegeben ist.

Sämtliche Varianten der Fig. 2b bis 2f und Fig. 3a des Sperrelementes sind an Fenster oder Türen mit beweglichen Flügeln, aber auch an Fassadenelementen oder an Festverglasungen realisierbar.

### Bezugszeichenliste

- 1: Fenster
- 2: Blendrahmenprofil
- 3: Hohlraum
- 4: Versteifungsstrebe
- 5: Versteifungsprofil
- 6: Flügelrahmenprofil
- 7: Hohlraum
- 8: Versteifungsstrebe
- 9: Versteifungsprofil
- 10: Falzraum
- 11: Nut
- 12: Dichtung
- 13: Spalt
- 14: Nut
- 15: Dichtung
- 16: Spalt
- 17: Falzbereich
- 18: Flächenelement
- 19: Klotzprofilanordnung
- 20: Nut
- 21: Raumseitige Dichtung
- 22: Nut
- 23: Glashalteleiste
- 24: Äußere Dichtung
- 25: Befestigungssteg
- 26: Übergangsradius
- 27: Hinterschneidung
- 28: Federelement
- 29: Dachförmige Kontur
- 30: Sperrelement
- 31: Klebstoffschicht
- 32: Schlitz
- 33: Schweißnaht

## Patentansprüche

1. Fenster oder Tür oder Fassadenelement (1) mit einem Rahmen bestehend aus mehreren Rahmenprofilen aus Kunststoff, die an den Ecken des Rahmens auf Gehrung zugeschnitten sind und miteinander verschweißt sind und ferner einen Falzbereich (17) aufweisen, in den ein Flächenelement (18), insbesondere eine Isolierglasscheibe, eingesetzt ist, wobei der Falzbereich (17) des Rahmens wenigstens ein Sperrelement (30) oder eine umlaufende Anordnung aus den Sperrelementen (30) aufweist, wobei das Sperrelement (30) mit einem oder mehreren Schlitzen (32) versehen ist,
**dadurch gekennzeichnet, dass**
a. das Sperrelement (30) stoffschlüssig mit einem Falzbereich (17) oder einer Klotzprofilanordnung (19) des Rahmens verbunden ist, die in den Falzbereich (17) des Rahmens (18) eingesetzt ist,
b. dass die stoffschlüssige Verbindung zwischen dem Falzbereich (17) und dem Sperrelement (30) durch Ko- oder Post-Ko-Extrusion des Falzbereiches (17), bzw. der Klotzprofilanordnung (19) und des Sperrelementes (30) realisiert ist,
c. die Schlitze (32) mit einem Schneid- oder Fräswerkzeug eingebracht sind,
d. die Schlitze (32) von innen nach außen auf die Rahmenprofile zu verlaufen, und
e. die Breite der Schlitze (32) so bemessen ist, dass einerseits in nicht dichtender Weise die Diffusion von Wasserdampf durch das Sperrelement (30) ermöglicht ist und andererseits ein Sperrriegel gegenüber der Klebstoffschicht (31) im Falzbereich (17) des Flügelrahmenprofils (6) gegeben ist.

2. Fenster oder Tür oder Fassadenelement (1) nach Anspruch 1, **dadurch gekennzeichnet, dass** die Schlitze (32) im Sperrelement (30) eine Breite "B" aufweisen, für welche gilt: B < 2 mm, vorzugsweise B < 1,5 mm und besonders vorzugsweise B < 0, 7 mm.

3. Fenster oder Tür oder Fassadenelement (1) nach einem der vorgenannten Ansprüche, **dadurch gekennzeichnet, dass** der Rahmen ein relativ zu einem Blendrahmen beweglicher Flügelrahmen ist und dass die Profile Flügelrahmenprofile (6) sind.

4. Fenster oder Tür oder Fassadenelement (1) nach einem der vorgenannten Ansprüche, **dadurch gekennzeichnet, dass** der Rahmen ein Rahmen für eine Festverglasung ist.

5. Fenster oder Tür oder Fassadenelement (1) nach einem der vorgenannten Ansprüche, **dadurch gekennzeichnet, dass** die Sperrelemente (30) an den Ecken des Rahmens nicht miteinander verbunden sind.

6. Fenster oder Tür oder Fassadenelement (1) nach einem der vorgenannten Ansprüche, **dadurch gekennzeichnet, dass** der Falzbereich (17) bzw. die Klotzprofilanordnung (19) eine dachförmige Kontur (29) aufweist, wobei das Sperrelement (30) mit der dachförmigen Kontur (29) durch die stoffschlüssige Verbindung verbunden ist.

7. Fenster oder Tür oder Fassadenelement (1) nach einem der vorgenannten Ansprüche, **dadurch gekennzeichnet, dass** das Sperrelement (30) im Glasfalz umlaufend angeordnet ist und dass umlaufend eine Vielzahl der Schlitze (32) vorgesehen ist, wobei vorzugsweise auch im Gehrungsbereich des Rahmens Schlitze (32) vorgesehen sind und/oder dass lediglich im Gehrungsbereich des Rahmens Schlitze (32) vorgesehen sind.

8. Fenster oder Tür oder Fassadenelement (1) nach einem der vorgenannten Ansprüche, **dadurch gekennzeichnet, dass** die Schlitze (32) im Gehrungsbereich teilweise im Bereich der Gehrung liegen.

9. Fenster oder Tür oder Fassadenelement (1) nach einem der vorgenannten Ansprüche, **dadurch gekennzeichnet, dass** die Sperrelemente in den Eckbereichen des Rahmens durch Verschweißen ganz oder abschnittsweise miteinander verbunden sind.

10. Fenster oder Tür oder Fassadenelement (1) nach einem der vorgenannten Ansprüche, **dadurch gekennzeichnet, dass** die Sperrelemente an den Stoßstellen der Ecken eines aus auf Gehrung geschnittenen und miteinander verschweißten Profilen hergestellten Rahmens nicht vollständig oder gar nicht miteinander verbunden sind, sondern dass nur oder auch an der Stoßstelle jedenfalls abschnittsweise einer der Schlitze (32) vorgesehen ist.

11. Fenster oder Tür oder Fassadenelement (1) nach einem der vorgenannten Ansprüche, **dadurch gekennzeichnet, dass** das Sperrelement (30) aus einem elastischen Werkstoff, insbesondere einem gummi-elastischen Werkstoff hergestellt ist.

12. Fenster oder Tür oder Fassadenelement (1) nach einem der vorgenannten Ansprüche, **dadurch gekennzeichnet, dass** zwischen den Falzbereich (17) und das Flächenelement (18) ferner wenigstens abschnittsweise eine Klebstoffschicht (31) eingebracht ist.

## Claims

1. Window or door or façade element (1) having a frame consisting of a plurality of frame profiles which are made of plastic and are mitered at the corners of the frame and are welded to one another and furthermore have a rebate region (17) into which a surface element (18), in particular an insulating glass pane, is inserted, wherein the rebate region (17) of the frame has at least one barrier element (30) or a circumferential arrangement of the barrier elements (30), wherein the barrier element (30) is provided with one or more slots (32),
**characterized in that**
a) the barrier element (30) is materially bonded to a rebate region (17) or a block profile arrangement (19) of the frame, which is inserted into the rebate region (17) of the frame (18),
b) the materially bonded connection between the rebate region (17) and the barrier element (30) is realized by co-extrusion or post-co-extrusion of the rebate region (17) or of the block profile arrangement (19) and of the barrier element (30),
c) the slots (32) are introduced with a cutting or milling tool,
d) the slots (32) extend from the inside to the outside onto the frame profiles, and
e) the width of the slots (32) is dimensioned such that, on the one hand, the diffusion of water vapor through the barrier element (30) is enabled in a non-sealing manner and, on the other hand, a locking bolt is provided with respect to the adhesive layer (31) in the rebate region (17) of the sash frame profile (6).

2. Window or door or façade element (1) according to claim 1, **characterized in that** the slots (32) in the barrier element (30) have a width "B", for which the following applies: B<2 mm, preferably B<1.5 mm and particularly preferably B<0.7 mm.

3. Window or door or façade element (1) according to one of the preceding claims, **characterized in that** the frame is a sash frame movable relative to a fixed frame and **in that** the profiles are sash frame profiles (6).

4. Window or door or façade element (1) according to one of the preceding claims, **characterized in that** the frame is a frame for fixed glazing.

5. Window or door or façade element (1) according to one of the preceding claims, **characterized in that** the barrier elements (30) are not connected to each other at the corners of the frame.

6. Window or door or façade element (1) according to one of the preceding claims, **characterized in that** the rebate region (17) or the block profile arrangement (19) has a roof-shaped contour (29), wherein the barrier element (30) is connected to the roof-shaped contour (29) by the materially bonded connection.

7. Window or door or façade element (1) according to one of the preceding claims, **characterized in that** the barrier element (30) is arranged circumferentially in the glass rebate and **in that** a plurality of the slots (32) is provided circumferentially, wherein slots (32) are preferably also provided in the miter region of the frame and/or **in that** slots (32) are provided only in the miter region of the frame.

8. Window or door or façade element (1) according to one of the preceding claims, **characterized in that** the slots (32) in the miter region partly lie in the region of the miter.

9. Window or door or façade element (1) according to one of the preceding claims, **characterized in that** the barrier elements are connected to one another entirely or in sections in the corner regions of the frame by welding.

10. Window or door or façade element (1) according to one of the preceding claims, **characterized in that** the barrier elements, at the abutment points of the corners of a frame made of mitered and mutually welded profiles, are not completely connected or not connected at all to one another, but **in that** only one of the slots (32) is provided or also in any case in sections at the abutment point.

11. Window or door or façade element (1) according to one of the preceding claims, **characterized in that** the barrier element (30) is made of an elastic material, in particular a rubber-elastic material.

12. Window or door or façade element (1) according to one of the preceding claims, **characterized in that** an adhesive layer (31) is further introduced at least in sections between the rebate region (17) and the surface element (18).

## Revendications

1. Fenêtre, porte ou élément de façade (1) avec un cadre composé de plusieurs profilés de cadre en plastique, taillés en onglet dans les coins du cadre et soudés les uns aux autres, qui présentent en outre une zone de feuillure (17) dans laquelle est inséré un élément plan (18), en particulier un vitrage isolant, dans laquelle la zone de feuillure (17) du cadre présente au moins un élément de blocage (30) ou une disposition circonférentielle d'éléments de blocage (30), l'élément de blocage (30) étant muni d'une ou plusieurs fentes (32),
**caractérisée en ce que**
a. l'élément de blocage (30) est relié en solidarité de matière à une zone de feuillure (17) ou à une disposition de profilés de cale (19) du cadre qui est introduite dans la zone de feuillure (17) du cadre (18),
b. l'assemblage en solidarité de matière entre la zone de feuillure (17) et l'élément de blocage (30) est réalisé par coextrusion ou post-coextrusion de la zone de feuillure (17) ou de la disposition de profilés de cale (19) et de l'élément de blocage (30),
c. les fentes (32) sont formées avec un outil de coupe ou de fraisage,
d. les fentes (32) vont de l'intérieur vers l'extérieur sur les profilés de cadre et
e. la largeur des fentes (32) est dimensionnée de façon à permettre d'une part, de façon non étanche, la diffusion de vapeur d'eau à travers l'élément de blocage (30), et d'autre part à créer un barrage par rapport à la couche d'adhésif (31) dans la zone de feuillure (17) du profilé de cadre battant (6).

2. Fenêtre, porte ou élément de façade (1) selon la revendication 1, **caractérisée en ce que** les fentes (32) de l'élément de blocage (30) présentent une largeur (B) pour laquelle on a : B < 2 mm, de préférence B < 1,5 mm et en particulier B < 0,7 mm.

3. Fenêtre, porte ou élément de façade (1) selon l'une des revendications précédentes, **caractérisée en ce que** le cadre est un cadre battant mobile par rapport à un cadre dormant et **en ce que** les profilés sont des profilés de cadre battant (6).

4. Fenêtre, porte ou élément de façade (1) selon l'une des revendications précédentes, **caractérisée en ce que** le cadre est un cadre pour un vitrage de fenêtre.

5. Fenêtre, porte ou élément de façade (1) selon l'une des revendications précédentes, **caractérisée en ce que** les éléments de blocage (30) aux coins du cadre ne sont pas reliés entre eux.

6. Fenêtre, porte ou élément de façade (1) selon l'une des revendications précédentes, **caractérisée en ce que** la zone de feuillure (17) ou la disposition de profilés de cale (19) présente un contour en forme de toit (29), l'élément de blocage (30) étant relié au contour en forme de toit (29) par l'assemblage en solidarité de matière.

7. Fenêtre, porte ou élément de façade (1) selon l'une des revendications précédentes, **caractérisée en ce que** l'élément de blocage (30) est disposé sur tout le tour de la feuillure du vitrage et **en ce qu'**un grand nombre de fentes (32) sont prévues sur le tour, des fentes (32) étant de préférence prévues aussi dans la zone en onglet, et/ou **en ce que** des fentes (32) sont prévues uniquement dans la zone en onglet.

8. Fenêtre, porte ou élément de façade (1) selon l'une des revendications précédentes, **caractérisée en ce que** les fentes (32) dans la zone en onglet se trouvent en partie dans l'onglet.

9. Fenêtre, porte ou élément de façade (1) selon l'une des revendications précédentes, **caractérisée en ce que** les éléments de blocage sont reliés entre eux par soudage, entièrement ou par zones, dans les coins du cadre.

10. Fenêtre, porte ou élément de façade (1) selon l'une des revendications précédentes, **caractérisée en ce que** les éléments de blocage ne sont pas complètement ou pas du tout reliés entre eux au niveau des emplacements des joints dans les angles d'un cadre fabriqué à partir de profilés taillés en onglet et soudés entre eux, mais **en ce qu'**une des fentes (32) est prévue au moins en partie uniquement ou également à l'emplacement du joint.

11. Fenêtre, porte ou élément de façade (1) selon l'une des revendications précédentes, **caractérisée en ce que** l'élément de blocage (30) est fabriqué dans un matériau élastique, en particulier un matériau élastique caoutchouteux.

12. Fenêtre, porte ou élément de façade (1) selon l'une des revendications précédentes, **caractérisée en ce qu'**une couche d'adhésif (31) est introduite au moins par endroits entre la zone de feuillure (17) et l'élément plan (18).
